# EUROPÄISCHE PATENTSCHRIFT

(11) **EP 1 334 240 B1**
(45) Veröffentlichungstag und Bekanntmachung des Hinweises auf die Patenterteilung: **22.09.2004**
(21) Anmeldenummer: 01967215.3
(22) Anmeldetag: 21.07.2001
(51) Int. Cl.: E03D 9/03

(54) **ABGABEVORRICHTUNG ZUR ABGABE EINES WIRKSTOFFFLUIDS IN EIN TOILETTENBECKEN**
RELEASE DEVICE FOR RELEASING A LIQUID CONTAINING AN ACTIVE INGREDIENT INTO A TOILET BOWL
DISPOSITIF DE DEGAGEMENT D'UN FLUIDE RENFERMANT UN PRODUIT ACTIF DANS UNE CUVETTE DE W-C

(30) Priorität: 17.11.2000 DE 10057317
(43) Veröffentlichungstag der Anmeldung: 13.08.2003
(73) Patentinhaber: Henkel Kommanditgesellschaft auf Aktien, 40191 Düsseldorf (DE)
(72) Erfinder: BUTTER-JENTSCH, Ralph, 40764 Langenfeld (DE); MENKE, Roland, 40822 Mettmann (DE); MÜHLHAUSEN, Hans-Georg, 40597 Düsseldorf (DE); PESSEL, Frank, 40215 Düsseldorf (DE)
(86) Internationale Anmeldenummer: PCT/EP2001/008459
(87) Internationale Veröffentlichungsnummer: WO 2002/040789

(56) Entgegenhaltungen:
- WO-A-01/31128
- WO-A-99/66139
- DE-U- 29 902 066

## Beschreibung

Die Erfindung betrifft eine Abgabevorrichtung zur Abgabe eines insbesondere reinigenden, desinfizierenden und/oder desodorierenden Wirkstofffluids in die Spülflüssigkeit in einem Toilettenbecken mit den Merkmalen des Oberbegriffs von Anspruch 1.

Der Begriff Wirkstofffluid meint fließfähige, also flüssige bis zähflüssige, gegebenenfalls auch gelartige oder gar pastenförmige Wirkstoffzubereitungen (insbesondere beschrieben in der nicht vorveröffentlichten DE 199 30 362 A1 sowie der EP 0 775 741 A1 und der EP 0 960 984 A2).

Abgabevorrichtungen der in Rede stehenden Art sind unter dem Stichwort "WC-Körbchen" in verschiedenen Ausführungen bekannt.

Bekannt ist zunächst eine Abgabevorrichtung, bei der das Wirkstofffluid über ein damit tränkbares, mit der Spülflüssigkeit dauernd oder mit Unterbrechungen beaufschlagbares Betätigungselement (z. B. aus einem offenporigen Schaumstoff) zugegeben wird (EP 0 785 315 A1). Hier wird die Auslaßöffnung des Vorratsbehälters nach Herausstoßen eines Verschlußteils des Vorratsbehälters vom am Halter ortsfest angeordneten Dichtungselement großteilig verschlossen, so daß nur noch ein Strömungsweg mit geringem Querschnitt zum Heraussickern des Wirkstofffluids zur Verfügung steht. Die Vorrichtung funktioniert unter Nutzung der Kapillarwirkung des offenporigen Schaumstoffs. Die Kapillarwege, die das Wirkstofffluid zurücklegen muß, sind aber relativ lang, so daß sie zur Verstopfung neigen. Überdies wird es gelegentlich als nicht optimal empfunden, daß die Auslaßöffnung im Grundsatz dauernd geöffnet ist.

Bekannt sind auch Abgabevorrichtungen der in Rede stehenden Art, die auf einer Art Siphoneffekt beruhen (DE 198 23 338 A1).

Die Abgabevorrichtung der in Rede stehenden Art, von der die Erfindung ausgeht (DE 299 02 066 U1), realisiert am Vorratsbehälter ein ventilartig arbeitendes Dichtungselement, das normalerweise eine positiv geschlossene Schließstellung einnimmt, in der die Auslaßöffnung verschlossen ist. Dies geschieht unter Wirkung einer Vorspannkraft, dort der Gewichtskraft einer als Dichtungselement wirkenden Ventilkugel. Dieses Dichtungselement kann entgegen der Vorspannkraft in eine die Auslaßöffnung ein wenig freigebende Freigabestellung verstellt werden. Dazu dient ein als kippbare Wippe ausgebildetes, auf einer Schwenkachse am Halter schwenkbar gelagertes Betätigungselement. An einer Seite der Achse hat das Betätigungselement einen eine wannenartige Aufnahme für Spülflüssigkeit aufweisenden Beaufschlagungsbereich, auf den die Spülflüssigkeit bei einem Spülvorgang auftrifft. Der auf der anderen Seite der Achse liegende Arm des Betätigungselements liegt von unten her am als Ventilkugel ausgeführten Dichtungselement an. Trifft die Spülflüssigkeit auf den Beeinflussungsbereich, so wird über das Betätigungselement das als Ventilkugel ausgeführte Dichtungselement vom Ventilsitz an der Auslaßöffnung abgehoben und gibt die Auslaßöffnung ein wenig frei. Das Wirkstofffluid kann am Dichtungselement vorbei aus der Auslaßöffnung in den vorbeiströmenden Strom der Spülflüssigkeit einsickern bzw. wird von der Spülflüssigkeit mitgerissen.

Die Aufnahme im Beaufschlagungsbereich des Betätigungselementes weist mindestens eine kleine Ablauföffnung auf. Dadurch entleert sich diese Aufnahme nach dem Ende des Spülvorgangs langsam, so daß der Strömungsquerschnitt der Auslaßöffnung kontinuierlich verkleinert wird und die Auslaßöffnung schließlich ganz geschlossen wird, wenn das Dichtungselement die Schließstellung erreicht hat.

Die zuvor erläuterte Funktion des Betätigungselementes kann durch eine zusätzliche, das Dichtungselement in Richtung der Schließstellung vorspannende Feder unterstützt werden. Durch einen Anschlag wird die Bewegung des Betätigungselementes in Richtung der Freigabestellung begrenzt.

Bei der zuvor erläuterten, bekannten Abgabevorrichtung, von der die Erfindung ausgeht, wird das Dichtungselement in Richtung des Inneren des Vorratsbehälters bewegt, um die Auslaßöffnung freizugeben. Das Dichtungselement ist demnach zwingend Teil des Vorratsbehälters. Das gilt auch dann, wenn das Dichtungselement, wie dort vorgeschlagen, in einer Variante am entsprechenden Arm des Betätigungselementes angelenkt ist. Das macht es erforderlich, den Vorratsbehälter dauerhaft mit dem Halter zu verbinden und seinerseits dann mittels einer Klappe nachfüllbar zu gestalten (so in diesem Stand der Technik vorgesehen) oder bei auswechselbar anbringbarem Vorratsbehälter das Dichtungselement in den Vorratsbehälter zu integrieren. Damit muß das Dichtungselement als Teil des Vorratsbehälters bei einem Auswechseln stets mit ausgewechselt werden, was unnötige Kosten verursacht.

Aus der eingangs bereits angesprochenen, nicht vorveröffentlichten DE 199 30 362 A1 ist eine Abgabevorrichtung der in Rede stehenden Art bekannt, bei der das Betätigungselement nicht als Wippe gelagert, sondern als einarmiger, einenends am Halter angelenkter Hebel ausgeführt ist. Dort befindet sich das Dichtungselement am Betätigungselement zwischen dem am Halter angelenkten Ende des Betätigungselementes und dem Beaufschlagungsbereich, der beim Spülvorgang von Spülflüssigkeit beaufschlagt wird. Um den Beaufschlagungsbereich zu bilden, ist das diesbezügliche Ende des Betätigungselementes bogenartig neben dem Vorratsbehälter hochgezogen, befindet sich also erheblich oberhalb des Dichtungselementes. Bei dieser in nicht vorveröffentlichtem Stand der Technik beschriebenen Abgabevorrichtung ist bereits in zweckmäßiger Weise verwirklicht, daß der Vorratsbehälter ohne weiteres auswechselbar ist, weil das Dichtungselement am Halter verbleiben kann, wenn der Vorratsbehälter ausgewechselt wird.

Bei auswechselbaren Vorratsbehältern bildet die Auslaßöffnung im Vorratsbehälter einen Ventilsitz für das Dichtungselement am Betätigungselement. Dadurch wirkt die Kraft beim Einsetzen des Vorratsbehälter unmittelbar auf das Betätigungselement. Das ist insbesondere dann von Bedeutung, wenn die Auslaßöffnung des auswechselbaren Vorratsbehälters zunächst verschlossen ist und durch das Aufsetzen des Vorratsbehälters ein Verschlußteil über der Anschlußöffnung geöffnet werden muß. Man muß in jedem Fall das Betätigungselement von Hand festhalten, wenn man den auswechselbaren Vorratsbehälter am Halter anbringt.

Der Lehre liegt somit die Problemstellung zugrunde, die weiter oben erläuterte, aus vorveröffentlichtem Stand der Technik bekannte Abgabevorrichtung mit einem ventilartig schließenden Dichtungselement unter Berücksichtigung der Notwendigkeiten eines auswechselbaren Vorratsbehälters zu optimieren.

Die zuvor aufgezeigte Problemstellung ist bei einer Abgabevorrichtung mit den Merkmalen des Oberbegriffs von Anspruch 1 durch die Merkmale des kennzeichnenden Teils von Anspruch 1 gelöst. Erfindungsgemäß wird die Dichtwirkung für das Dichtungselement an einen Ventilsitz verlegt, der seinerseits am Halter, nicht am Vorratsbehälter ausgebildet ist. Dadurch erfolgt eine eventuelle Kraftausübung beim Auswechseln eines Vorratsbehälters relativ zum Halter, der ohnehin festgehalten wird, nicht oder praktisch nicht relativ zum Betätigungselement. Man kann also eine Optimierung der jeweiligen Bereiche spezifisch vornehmen, ohne den jeweils anderen Bereich negativ zu beeinflussen.

Besondere Bedeutung kommt der zuvor erläuterten, erfindungsgemäßen Konstruktion dann zu, wenn der Vorratsbehälter beim Aufsetzen auf den Halter oder Einsetzen in den Halter gleichzeitig geöffnet wird, also eine Aufstechspitze für ein nach innen herausstoßbares Verschlußteil des Vorratsbehälters vorgesehen sein soll. Diese Aufstechspitze kann nämlich erfindungsgemäß dem Stutzen zugeordnet werden, das Dichtungselement und das Betätigungselement bleiben davon unbeeinflußt.

Im übrigen sind der erfindungsgemäßen Abgabevorrichtung alle Vorteile eigen, die einer Abgabevorrichtung mit positiv schließendem Dichtungselement eigen sind. Insbesondere erfolgt eine Ausbringung des Wirkstofffluids nur dann, wenn tatsächlich ein Spülvorgang erfolgt.

Bevorzugte Ausgestaltungen und Weiterbildungen der Lehre sind Gegenstand der Unteransprüche.

Besondere Bedeutung kommt der Ausgestaltung der erfindungsgemäßen Abgabevorrichtung dergestalt zu, daß das Dichtungselement am Betätigungselement einstückig ausgebildet ist. Insbesondere empfiehlt sich eine Ausbildung aus Kunststoff, insbesondere aus thermoplastischem Kunststoff.

Weiter empfiehlt es sich, das Betätigungselement am Halter ebenfalls einstückig auszuformen. Dadurch wird eine zusätzliche Vorspannfeder eingespart, weil die Vorspannkraft durch die Eigenelastizität des Betätigungselementes erzeugt werden kann, insbesondere wenn man einen entsprechend federelastischen Kunststoff verwendet. Hier sind im Stand der Technik Kunststoffe ermittelbar, die auch in einem begrenzten, für die Federkraft relevanten Bereich eine hinreichende Standfestigkeit aufweisen, auch bei erheblicher Gebrauchsdauer also nicht oder kaum ermüden.

Weiter bevorzugte Ausgestaltungen und Weiterbildungen der Lehre sind Gegenstand der weiteren Unteransprüche.

Im übrigen wird die Lehre der Erfindung nachfolgend im Zusammenhang mit der Erläuterung bevorzugter Ausführungsbeispiele anhand der Zeichnung näher erläutert. In der Zeichnung zeigt
- Fig. 1: in einer Schnittansicht ein bevorzugtes Ausführungsbeispiel einer erfindungsgemäßen Abgabevorrichtung angebracht am Rand eines Toilettenbeckens, die Vorrichtung insgesamt in Schließstellung,
- Fig. 2: in einer Fig. 1 entsprechenden Darstellung die Abgabevorrichtung während eines Spülvorgangs,
- Fig. 3: in perspektivischer Ansicht eine rahmenartige Bodenplatte eines Halters bei einem bevorzugten Ausführungsbeispiel einer Abgabevorrichtung,
- Fig. 4: in einer Draufsicht ein weiteres Ausführungsbeispiel eines Halters ähnlich dem Ausführungsbeispiel in Fig. 3,
- Fig. 5: in einem Fig. 1 ähnlichen Schnitt ein weiteres Ausführungsbeispiel einer erfindungsgemäße Abgabevorrichtung.

Die in Fig. 1 und 2 der Zeichnung dargestellte Abgabevorrichtung dient zur Abgabe eines insbesondere reinigenden, desinfizierenden und/oder desodorierenden Wirkstofffluids in die Spülflüssigkeit, mit der in einem Toilettenbecken 1 abgespült wird. Die Abgabevorrichtung zeigt zunächst einen am Rand des Toilettenbeckens 1 aufhängbaren Halter 2 mit einem üblichen, in Kunststoff einstückig ausgeformten Haltebügel 3, der über den Rand des Toilettenbeckens 1 gespannt ist.

Im Halter 2 ist, hier auswechselbar, angebracht ein Vorratsbehälter 4 für das Wirkstofffluid 5, das darin angedeutet ist. Bei dem Wirkstofffluid 5 kann es sich um eine übliche Wirkstoffzusammensetzung handeln. Dazu ist oben schon eine Zitatstelle genannt worden, deren Offenbarungsgehalt durch diesen Verweis in die Offenbarung der vorliegenden Patentanmeldung übernommen wird.

Der Vorratsbehälter 4 weist eine Auslaßöffnung 6 auf, die bei am Halter 2 angebrachtem Vorratsbehälter 4 bodenseitig angeordnet ist. Diese Auslaßöffnung 6 kann mittels eines Dichtungselementes 7 geschlossen werden. Sie ist in Fig. 1 geschlossen. Das Dichtungselement 7 ist in die die Auslaßöffnung 6 verschließende Schließstellung vorgespannt und entgegen der Vorspannkraft in eine die Auslaßöffnung 6 ein wenig freigebende Freigabestellung verstellbar. Die Freigabestellung zeigt Fig. 2.

Zur Verstellung des Dichtungselementes 7 ist ein mit dem Dichtungselement 7 zusammenwirkendes Betätigungselement 8 vorgesehen, das bei jedem Spülvorgang durch die Spülflüssigkeit vorübergehend dergestalt mit einer Kraft beaufschlagbar ist, daß das Dichtungselement 7 entgegen der Vorspannkraft vorübergehend die Freigabestellung einnimmt. Dazu befindet sich am Betätigungselement 8 ein beim Spülvorgang von Spülflüssigkeit beaufschlagter Beaufschlagungsbereich 9, auf den also die Spülflüssigkeit beim Spülvorgang auftrifft. Das Betätigungselement 8 ist als einarmiger, einenends am Halter 2 angelenkter Hebel ausgeführt. Das Dichtungselement 7 ist am Betätigungselement 8 in einem bestimmten Abstand vom Beaufschlagungsbereich 9 angeordnet.

Durch die einarmige Ausführung des das Betätigungselement 8 bildenden Hebels ist die Wirkungsrichtung der von der Spülflüssigkeit ausgeübten Kraft gleichgerichtet mit der Öffnungsrichtung des Dichtungselementes 7. Dadurch kann das Dichtungselement 7 nach unten von der Auslaßöffnung 6 des Vorratsbehälters 4 abheben. Dadurch ist es ohne weiteres möglich, den Vorratsbehälter 4 ohne besondere konstruktive Besonderheiten auswechselbar anzubringen.

Im dargestellten Ausführungsbeispiel ist vorgesehen, daß das Dichtungselement 7 zwischen dem am Halter 2 angelenkten Ende des Betätigungselementes 8 und dem Beaufschlagungsbereich 9 angeordnet ist. Diese Ausführungsform zeigt die Zeichnung. Dadurch hat der Beaufschlagungsbereich 9 den längeren Hebelarm und das Dichtungselement 7 den kürzeren Hebelarm des als Hebel ausgeführten Betätigungselementes 8. Der Öffnungsweg des Dichtungselementes 7 ist also vergleichsweise gering, die Öffnung erfolgt wie gewünscht nur mit einem ganz geringen Spalt. Überdies ist dieser Spalt bei entsprechender Gestaltung des Dichtungselementes 7 asymmetrisch geöffnet, nämlich stärker öffnend in Richtung des Beaufschlagungsbereichs 9, so daß Wirkstofffluid 5 in dieser Richtung bevorzugt austritt. Das ist die Richtung zur Spülflüssigkeit, mit der sich das Wirkstofffluid 5 dann entsprechend vermischt. Das Wirkstofffluid 5 kann also auf der Oberseite des Betätigungselementes 8 in Richtung des Beaufschlagungsbereichs 9 laufen und vermischt sich auf dieser Strecke bereits mit der überströmenden Spülflüssigkeit. Aus diesem Grunde verläuft das Betätigungselement 8 vom Dichtungselement 7 zum Beaufschlagungsbereich 9 hin gerade oder, wie Fig. 2 zeigt, abfallend. Die Aussage gilt im übrigen für die Normalposition der Abgabevorrichtung, die diese bestimmungsgemäß in einem Toilettenbecken angebracht einnimmt.

Die im dargestellten Ausführungsbeispiel realisierte plattenartige Erstreckung des Betätigungselementes 8 bis zum Beaufschlagungsbereich 9 ergibt die gewünschte Fließfläche für das Wirkstofffluid 5.

Während in dem den Ausgangspunkt bildenden Stand der Technik das Wirkstofffluid 5 aus der Auslaßöffnung 6 direkt abläuft, ist beim Ausführungsbeispiel vorgesehen, daß sich das Betätigungselement 8 vom Halter 2 ausgehend schräg abfallend unter der Auslaßöffnung 6 hindurch bis zum Beaufschlagungsbereich 9 erstreckt. Das Wirkstofffluid 5 läuft also nicht einfach nach unten unkontrolliert in das Toilettenbecken 1, sondern läuft auf dem Betätigungselement 8 in Richtung des Beaufschlagungsbereiches 9 und wird so gezielt in den Vermischungsbereich mit der Spülflüssigkeit gelenkt. Das trägt zu einer Optimierung der Wirkstoffverteilung im Toilettenbecken 1 bei.

Weiter ist hier vorgesehen, daß das Dichtungselement 7 am Betätigungselement 8 einstückig ausgeformt ist. Das empfiehlt sich insbesondere bei Gestaltung des Betätigungselementes 8 aus einem Kunststoffmaterial, insbesondere aus spritzfähigem Kunststoff.

Das dargestellte Ausführungsbeispiel zeigt ferner, daß es sich hier beim Vorratsbehälter 4 um ein Einwegteil handelt. Der Vorratsbehälter 4 ist also auswechselbar und wird nach Entleerung weggeworfen. Dazu ist vorgesehen, daß das Dichtungselement 7 eine Aufstechspitze 10 für ein nach innen herausstoßbares Verschlußteil 11 des Vorratsbehälters 4 aufweist. Im dargestellten Ausführungsbeispiel ist das Verschlußteil 11 ein reibschlüssig in der Auslaßöffnung 6 des Vorratsbehälters 4 sitzender Stopfen. Das Verschlußteil 11 kann auch an einer Kappe einstückig ausgeformt und über eine Sollbruchstelle, insbesondere eine ringförmige Sollbruchstelle mit dem Rand in Verbindung stehen, wobei die Sollbruchstelle durch das Einstechen der Aufsteckspitze 10 aufgebrochen wird (EP 0 785 315 A1).

Auch der Halter 2 kann in besonders bevorzugter Weise aus Kunststoff, insbesondere aus spritzfähigem Kunststoff, vorzugsweise thermoplastischem Kunststoff bestehen. Insgesamt kann man vorsehen, daß das Betätigungselement 8 am Halter 2 einstückig ausgeformt ist.

Fig. 3 zeigt eine bevorzugte Ausführung eines einstückig am Halter 2 ausgeführten Betätigungselementes 8. Man erkennt nämlich, daß hier der Halter 2 eine rahmenartige Bodenplatte 12 aufweist, angedeutet durch das Bezugszeichen 12(2), in der das Betätigungselement 8 ausgebildet ist. Dabei ist die Bodenplatte 12 mitsamt dem Betätigungselement 8 hier als Kunststoff-Spritzgußteil ausgeführt.

Man kann nun vorsehen, daß die Vorspannkraft für das Schließen des Dichtungselementes 7 durch die Eigenelastizität des Betätigungselementes 8 erzeugt wird. Im dargestellten Ausführungsbeispiel ist das weiter dadurch konkretisiert, daß der Anschlußbereich 8' des Betätigungselementes 8 am Halter 2 als Vorspannfeder gestaltet und ausgelegt ist. Die elastische Federwirkung wird also insoweit zunächst durch den Anschlußbereich 8' erzeugt. Der erhebliche Hebelarm, mit dem die auf den Beaufschlagungsbereich 9 des Betätigungselementes 8 treffende Spülflüssigkeit einwirkt, führt so zu einem elastischen Herunterdrücken des Betätigungselementes 8 wie in Fig. 2 angedeutet. Dadurch tritt das Wirkstofffluid 5 in geringer Menge genau dosiert aus dem freigegebenen Spalt aus und läuft auf dem Betätigungselement 8 in Richtung des Beaufschlagungsbereiches 9. Auf diesem Weg vermischt es sich bereits mit der Spülflüssigkeit und tritt am Beckenrand in das Toilettenbecken 1 ein.

Das in Fig. 1 und 2 dargestellte Ausführungsbeispiel zeigt dabei, daß es besonders vorteilhaft ist, die Anlenkung des Betätigungselementes 8 am Halter 2 zwischen dessen zum Inneren des Toilettenbeckens 1 gerichteter Außenseite und der Auslaßöffnung 6 anzuordnen. Dadurch erstreckt sich das Betätigungselement 8 weiter radial nach außen in Richtung des Außenrandes des Toilettenbeckens 1 bis unter den Spalt, aus dem am Rand des Toilettenbeckens 1 bei Spülung die Spülflüssigkeit austritt. Dadurch wird das Wirkstofffluid 5 an der höchstmöglichen Position in das Toilettenbecken 1 eingebracht und entfaltet seine Wirkung auf der gesamten Wandung des Toilettenbeckens 1.

Nicht dargestellt ist zunächst eine Variante, bei der zwischen dem Halter 2 und dem Betätigungselement 8 zur Realisierung der Vorspannkraft eine zusätzliche Vorspannfeder aus Kunststoff oder Metall vorgesehen ist. Diese kann auch wiederum zusätzlich zu der vom Anschlußbereich des Betätigungselementes 8 am Halter 2 gebildeten Vorspannfeder vorhanden sein.

Das in Fig. 3 dargestellte Ausführungsbeispiel zeigt hingegen, daß hier zwei zusätzliche, zwischen dem Halter 2 und dem Betätigungselement 8 wirkende Vorspannfedern 13, 14 vorgesehen sind. Der Anschlußbereich 8' des Betätigungselementes 8 am Halter 2 wirkt hier eher als eine Art Scharnier, wenn auch mit einer gewissen eigenen Federelastizität, während die eigentliche Federkraftwirkung durch die zusätzlichen Vorspannfedern 13, 14 realisiert ist. In der dort dargestellten Ausführung als einstückiges Bauteil aus Kunststoff ist das so realisiert, daß das Betätigungselement 8 mit dem Halter 2 einerseits im Anschlußbereich 8', andererseits an zwei vom Anschlußbereich 8' deutlich beabstandeten Stellen mittels eines langgestreckten, als Vorspannfeder wirkenden Federabschnittes 13 bzw. 14 verbunden ist. Die beiden Federabschnitte 13, 14, die die beiden zusätzlichen Vorspannfedern bilden, sind hier seitlich und symmetrisch zum Anschlußbereich 8' ausgebildet. Es handelt sich hier um etwa S-förmige, teils auf Biegung, teils auf Torsion beanspruchte, im Kunststoffmaterial einstückig ausgeformte Federabschnitte.

Das in Fig. 4 dargestellte Ausführungsbeispiel zeigt ebenfalls eine rahmenartige Bodenplatte 12 des Halters 2, in der das Betätigungselement 8 ausgebildet ist. Auch hier ist der Anschlußbereich 8' des Betätigungselementes 8 am Halter 2 mittig angeordnet. Die auch hier vorgesehenen, als Vorspannfedern wirkenden zwei seitlich symmetrisch angeordneten Federabschnitte 13,14 wirken hier als langgestreckte Biegefedern.

Für die Federkraft, die für die Vorspannung zweckmäßig realisiert werden sollte, gibt es bevorzugt den Bereich 0,01 N bis 0,5 N, vorzugsweise etwa 0,05 N.

Das dargestellte Ausführungsbeispiel zeigt ferner eine Ausgestaltung, die dadurch gekennzeichnet ist, daß die Bewegung des Betätigungselementes 8 in Richtung der Freigabestellung durch einen Anschlag 15 begrenzt ist. Auf diese Weise ist sichergestellt, daß die Abgabemenge an Wirkstofffluid 5 unabhängig davon konstant ist, mit welchem Druck die Spülflüssigkeit auf den Beaufschlagungsbereich 9 des Betätigungselement 8 auftrifft. Für diesen Anschlag 15 gilt, daß dieser im dargestellten Ausführungsbeispiel unmittelbar unter dem Dichtungselement 7 am Betätigungselement 8 angeordnet ist, also dort die unmittelbare Begrenzungswirkung erfüllt. Man kann im übrigen auch vorsehen, den Anschlag 15 einstellbar zu gestalten, um unterschiedliche Dosiermengen des Wirkstofffluids 5 realisieren zu können.

Bei dem in Fig. 3 und 4 dargestellten Ausführungsbeispiel in besonders bevorzugter Weise realisierbar ist eine Version, bei der der Anschlag 15 am Halter 2, und zwar insbesondere an dessen rahmenartiger Bodenplatte 12, einstückig ausgeformt ist. Setzt man im Spritzwerkzeug seitliche Kernzüge ein, so läßt sich das beispielsweise am freien Rand des Betätigungselementes 8 nahe dem Beaufschlagungsbereich 9 verwirklichen. Als Alternative kann man den Anschlag auch als Zusatzteil am Halter 2 anbringen, insbesondere einrasten.

Das dargestellte Ausführungsbeispiel zeigt ferner eine besondere Ausgestaltung des Betätigungselementes 8, die wesentliche Bedeutung hat. Man könnte das Betätigungselement 8 im Beaufschlagungsbereich 9 einfach als glatte Platte ausführen. Im Stand der Technik ist hier eine wannenartige Aufnahme realisiert. Das dargestellte Ausführungsbeispiel zeigt ebenfalls in diesem Bereich eine wannenartige Aufnahme 16 für Spülflüssigkeit. Angedeutet sind die Spülflüssigkeitseinheiten als dicke Tropfen. Durch diese wannenartige Aufnahme 16 wird auch nach Beendigung eines Spülvorgangs das Ende des Betätigungselementes 8 noch eine Weile heruntergedrückt, so daß weiterhin Wirkstofffluid 5, möglicherweise in geringerem Maße, aus der Auslaßöffnung 6 austritt. Dies gilt so lange bis die rückstellend wirkende Vorspannkraft größer als die vom Vorrat an Spülflüssigkeit ausgeübte, nach unten gerichtete Kraft ist. Insoweit ist hier weiter vorgesehen, daß das Betätigungselement 8 im Beaufschlagungsbereich 9, insbesondere in der Aufnahme 16, mit mindestens einer kleinen Ablauföffnung 17 versehen ist. Eine entsprechende Lösung ist bereits auch im den Ausgangspunkt bildenden Stand der Technik vorgesehen.

Bei dem Ausführungsbeispiel der Fig. 3 und 4 sind zwei Ablauföffnungen 17 vorgesehen.

Anzahl und Querschnitt der Ablauföffnungen 17 bestimmen die Zeit, die der "Nachlauf" nach Abschluß eines Spülvorgangs einnimmt. Dieser liegt zweckmäßigerweise zwischen 1 und 60 Sekunden, vorzugsweise zwischen 5 und 10 Sekunden.

Das dargestellte Ausführungsbeispiel zeigt nicht, daß das Betätigungselement 8 eine Mehrzahl von kleinen Vertiefungen aufweisen kann, in denen kleine Mengen der Spülflüssigkeit mit Wirkstofffluid zurückgehalten werden. In diesem Fall wird nach Beendigung des Spülvorgangs ein Rest an Mischung aus Spülflüssigkeit und Wirkstofffluid 5 auf der Oberfläche des Betätigungselementes 8 festgehalten, so daß auch in der Folgezeit eine Raumbeduftung erfolgt. Außerdem besteht der Vorteil, daß bei dem nächsten Spülvorgang unmittelbar Wirkstofffluid 5 von dem Betätigungselement 8 aus zur Verfügung steht, also nicht erst das Heraussickern des Wirkstofffluids 5 aus dem Vorratsbehälter 4 nach Öffnen des Dichtungselements 7 abgewartet werden muß.

Man kann im übrigen auf dem Betätigungselement 8 Spritzschutzausbildungen vorsehen, die verhindern, daß Spülflüssigkeit an den Vorratsbehälter 4 heranspritzt und gegebenenfalls sogar in das im Vorratsbehälter 4 bevorratete Wirkstofffluid 5 eintritt.

Fig. 5 zeigt ein besonderes Beispiel einer Abgabevorrichtung in einer Fig. 1 ähnlichen Darstellung. Der hier dargestellte Schnitt läßt weitere Besonderheiten dieses Ausführungsbeispiels erkennen. Vorgesehen ist, daß der Halter 2 einen Ventilsitz 18 für das am Betätigungselement 8 angeordnete Dichtungselement 7 und einen einen Fluiddurchlaß 19 bildenden Stutzen 20 aufweist. Der Stutzen 20 ist am vom Ventilsitz 18 abgewandten Ende bei am Halter 2 angebrachtem Vorratsbehälter 4 mit der Auslaßöffnung 6 verbunden. Das Dichtungselement 7 verschließt die Auslaßöffnung 6 des Vorratsbehälters 4 dadurch, daß es am Ventilsitz 18 abdichtend zur Anlage kommt. Durch diese Konstruktion wird die Dichtwirkung des Dichtelementes 7 mittels des Ventilsitzes 18 an einen Punkt gelegt, der durch das Anbringen des Vorratsbehälters 4, insbesondere das Aufstecken des Vorratsbehälters 4, kräftemäßig nicht oder praktisch nicht beeinflußt wird. Die Dichtwirkung des Dichtelementes 7 wird also aufrechterhalten ohne die Notwendigkeit, das Betätigungselement 8 gegenzuhalten.

Beim dargestellten Ausführungsbeispiel tritt der Stutzen 20 abdichtend in die Auslaßöffnung 6 des Vorratsbehälters 4 ein. Man erkennt die Auslaßöffnung 6 an einer auf den Vorratsbehälter 4 aufgerasteten Kappe 21.

Weiter oben ist bereits erläutert worden, daß eine Aufstechspitze 10 für ein nach innen herausstoßbares Verschlußteil 11 des Vorratsbehälters 4 vorgesehen sein kann. Besondere Bedeutung gewinnt die zuvor erläuterte Konstruktion, die in Fig. 5 dargestellt ist nun dadurch, daß der Rand des Stutzens 20 zugleich die Aufstechspitze für das nach innen herausstoßbare Verschlußteil 11 des Vorratsbehälters 4 bildet. Im in Fig. 5 dargestellten Ausführungsbeispiel ist dieses Verschlußteil 11 schon herausgestoßen und nicht mehr dargestellt. Der Rand des Stutzens 20 ist als ringförmige Aufstechspitze ausgeführt und drückt das Verschlußteil 11 an einer entsprechenden ringförmigen Sollbruchstelle heraus. Der Fluiddurchlaß 19 im Stutzen 20 stellt sodann die Verbindung des Inneren des Vorratsbehälters 4 mit dem Dichtungsbereich am Ventilsitz 18 her. Das Aufstechen des Vorratsbehälters 4 beim Aufstecken auf den Halter 2 belastet also anders als beim Ausführungsbeispiel der Fig. 1 und 2 das Dichtungselement 7 nicht, da die Aufstechspitze eben nicht am Dichtungselement 7 angeordnet ist. Die Aufstechspitze ist vielmehr hier an einem am Halter 2 fest angebrachten Stutzen 20 realisiert.

Als Alternative könnte auch vorgesehen sein, die Aufstechspitze im Stutzen 20 separat auszubilden, beispielsweise im Inneren mittig sternförmig auszuformen. Wesentlich ist, daß die Krafteinwirkung nicht unmittelbar gegen das Dichtungselement 7, sondern gegen den Halter 2 wirkt.

Das dargestellte und bevorzugte Ausführungsbeispiel zeigt aus herstellungstechnischen Gründen eine besondere Ausführung, die dadurch gekennzeichnet ist, daß am Halter 2, und zwar insbesondere an der rahmenartigen Bodenplatte 12, ein Zwischenelement 22 fest angebracht ist, das den Stutzen 20 aufweist. Bodenplatte 12 und Betätigungselement 8 sind dabei ein Spritzgußteil aus Kunststoff, das Zwischenelement 22, das den Ventilsitz 18 und den Stutzen 20 bildet, wird daran befestigt, insbesondere angeclipst. Entsprechende Verbindungselemente 23 an der Bodenplatte 12 erkennt man in Fig. 3.

## Patentansprüche

1. Abgabevorrichtung zur Abgabe eines Wirkstofffluids (5) in die Spülflüssigkeit in einem Toilettenbecken (1)
mit einem am Rand des Toilettenbeckens (1) aufhängbaren Halter (2) und einem im Halter (2) auswechselbar angebrachten bzw. anbringbaren Vorratsbehälter (4) für das Wirkstofffluid (5),
wobei der Vorratsbehälter (4) eine bei am Halter (2) angebrachtem Vorratsbehälter (4) bodenseitig angeordnete Auslaßöffnung (6) aufweist, die mittels eines Dichtungselementes (7) geschlossen ist,
wobei das Dichtungselement (7) in die die Auslaßöffnung (6) verschließende Schließstellung vorgespannt und entgegen der Vorspannkraft in eine die Auslaßöffnung (6) ein wenig freigebende Freigabestellung verstellbar ist,
wobei zur Verstellung des Dichtungselementes (7) ein mit dem Dichtungselement (7) zusammenwirkendes Betätigungselement (8) vorgesehen ist, das bei jedem Spülvorgang durch die Spülflüssigkeit vorübergehend dergestalt mit einer Kraft beaufschlagbar ist, daß das Dichtungselement (7) entgegen der Vorspannkraft vorübergehend die Freigabestellung einnimmt, und
wobei sich dazu am Betätigungselement (8) ein beim Spülvorgang von Spülflüssigkeit beaufschlagter Beaufschlagungsbereich (9) befindet,
**dadurch gekennzeichnet,**
**daß** der Halter (2) einen Ventilsitz (18) für das am Betätigungselement (8) angeordnete Dichtungselement (7) und einen einen Fluiddurchlaß (19) bildenden Stutzen (20) aufweist,
**daß** der Stutzen (20) am vom Ventilsitz (18) ab gewandten Ende bei am Halter (2) angebrachtem Vorratsbehälter (4) abdichtend mit der Auslaßöffnung (6) verbunden ist und
**daß** das Dichtungselement (7) die Auslaßöffnung (6) dadurch verschließt, daß es am Ventilsitz (18) abdichtend zur Anlage kommt.

2. Abgabevorrichtung nach Anspruch 1, **dadurch gekennzeichnet, daß** der Stutzen (20) abdichtend in die Anschlußöffnung (6) des Vorratsbehälters (4) eintritt.

3. Abgabevorrichtung nach Anspruch 1 oder 2, **dadurch gekennzeichnet, daß** am Stutzen (20) eine Aufstechspitze für ein nach innen herausstoßbares Verschlußteil (11) des Vorratsbehälters (4) ausgebildet bzw. angebracht ist.

4. Abgabevorrichtung nach Anspruch 3, **dadurch gekennzeichnet, daß** der Rand des Stutzen (20) zugleich die Aufstechspitze für das nach innen herausstoßbare Verschlußteil (11) bildet.

5. Abgabevorrichtung nach einem der Ansprüche 1 bis 4, **dadurch gekennzeichnet, daß** am Halter (2) ein Zwischenelement (21) fest angebracht oder ausgebildet ist und das Zwischenelement (21) den Stutzen (20) aufweist.

6. Abgabevorrichtung nach einem der Ansprüche 1 bis 5, **dadurch gekennzeichnet, daß** das Betätigungselement (8) als einarmiger, einenends am Halter (2) angelenkter Hebel aufgeführt ist, daß das Dichtungselement (7) am Betätigungselement (8) zwischen dem am Halter (2) angelenkten Ende und dem Beaufschlagungsbereich (9) angeordnet ist und daß das Betätigungselement (8) sich vom Dichtungselement (7) zum Beaufschlagungsbereich (9) hin gerade oder abfallend erstreckt.

7. Abgabevorrichtung nach Anspruch 6, **dadurch gekennzeichnet, daß** das Betätigungselement (8) sich unter dem Dichtungselement (7) bis zum Beaufschlagungsbereich (9) plattenartig erstreckt.

8. Abgabevorrichtung nach Anspruch 6 oder 7, **dadurch gekennzeichnet, daß** das Dichtungselement (7) am Betätigungselement (8) einstückig ausgeformt ist.

9. Abgabevorrichtung nach einem der Anspruch 1 bis 8, **dadurch gekennzeichnet, daß** die Vorspannkraft durch die Eigenelastizität des Betätigungselementes (8) erzeugt wird.

10. Abgabevorrichtung nach Anspruch 9, **dadurch gekennzeichnet, daß** der Anschlußbereich (8') des Betätigungselementes (8) am Halter (2) als Vorspannfeder gestaltet und ausgelegt ist.

11. Abgabevorrichtung nach einem der Ansprüche 1 bis 10, **dadurch gekennzeichnet, daß** mindestens eine zusätzliche, zwischen Halter (2) und Betätigungselement (8) wirkende Vorspannfeder (13, 14) vorgesehen ist.

12. Abgabevorrichtung nach Anspruch 11, **dadurch gekennzeichnet, daß** das Betätigungselement (8) mit dem Halter (2) einerseits im Anschlußbereich (8') verbunden ist, andererseits an mindestens einer vom Anschlußbereich (8') deutlich beabstandeten Stelle mittels eines vorzugsweise langgestreckten, als Vorspannfeder wirkenden Federabschnittes (13, 14) verbunden ist.

13. Abgabevorrichtung nach Anspruch 12, **dadurch gekennzeichnet, daß** seitlich und vorzugsweise symmetrisch zum Anschlußbereich zwei Federabschnitte (13, 14) ausgebildet sind.

14. Abgabevorrichtung nach einem der Ansprüche 1 bis 13, **dadurch gekennzeichnet, daß** die Vorspannkraft zwischen 0,01 N und 0,5 N vorzugsweise bei etwa 0,05 N liegt.

15. Abgabevorrichtung nach einem der Ansprüche 1 bis 14, **dadurch gekennzeichnet, daß** die Bewegung des Betätigungselementes (8) in Richtung der Freigabestellung durch einen Anschlag (15) begrenzt ist.

16. Abgabevorrichtung nach Anspruch 15, **dadurch gekennzeichnet, daß** der Anschlag (15) einstellbar ist.

17. Abgabevorrichtung nach Anspruch 15 oder 16, **dadurch gekennzeichnet, daß** der Anschlag (15) an dem Dichtungselement (7) oder in unmittelbarer Nähe des Dichtungselementes (7) angeordnet ist.

18. Abgabevorrichtung nach einem der Ansprüche 15 bis 17, **dadurch gekennzeichnet, daß** der Anschlag (15) am Halter (2), insbesondere an der rahmenartigen Bodenplatte (12), einstückig ausgeformt ist.

19. Abgabevorrichtung nach einem der Ansprüche 15 bis 17, **dadurch gekennzeichnet, daß** der Anschlag (15) am Halter (2), insbesondere an der rahmenartigen Bodenplatte (12), als Zusatzteil angebracht, insbesondere eingerastet ist.

20. Abgabevorrichtung nach einem der Ansprüche 1 bis 19, **dadurch gekennzeichnet, daß** das Betätigungselement (8) im Beaufschlagungsbereich (9) eine wannenartige Aufnahme (16) für Spülflüssigkeit aufweist.

21. Abgabevorrichtung nach einem der Ansprüche 1 bis 20, **dadurch gekennzeichnet, daß** das Betätigungselement (8) im Beaufschlagungsbereich (9), insbesondere in der Aufnahme (16), mit mindestens einer kleinen Ablauföffnung (17) versehen ist.

22. Abgabevorrichtung nach einem der Ansprüche 1 bis 21, **dadurch gekennzeichnet, daß** das Betätigungselement (8) eine Mehrzahl von kleinen Vertiefungen aufweist, in denen kleine Mengen der Spülflüssigkeit mit Wirkstofffluid (5) zurückgehalten werden.

23. Abgabevorrichtung nach einem der Ansprüche 1 bis 22, **dadurch gekennzeichnet, daß** auf dem Betätigungselement (8) Spritzschutzausbildungen vorgesehen sind, die verhindern, daß Spülflüssigkeit an den Vorratsbehälter (4) im Bereich der Auslaßöffnung (6) heranspritzt.

## Claims

1. Dispensing device for dispensing an active ingredient fluid (5) into the flushing liquid in a toilet bowl (1), with a holder (2) able to be suspended at the edge of the toilet bowl (1) and a storage container (4), which is exchangeably mounted or able to be mounted in the holder (2), for the active ingredient fluid (5), wherein the storage container (4) has an outlet opening (6) which is arranged at the base when the storage container (4) is mounted at the holder (2) and which is closed by means of a sealing element (7), wherein the sealing element (7) is biased into the closed setting closing the outlet opening (6) and is adjustable against the biasing force into a release setting slightly freeing the outlet opening (6), wherein for adjusting the sealing element (7) there is provided an actuating element (8) which co-operates with the sealing element (7) and which in each flushing process can be temporarily loaded by the flushing liquid with a force in such a manner that the sealing element (7) temporarily adopts the release setting against the biasing force and wherein for this purpose a loading region (9) loaded by flushing liquid during the flushing process is disposed at the actuating element (8), **characterised in that** the holder (2) has a valve seat (18) for the sealing element (7), which is arranged at the actuating element (8), and a stub pipe forming a fluid passage (19), that the stub pipe (20) is sealingly connected with the outlet opening (6) at the end remote from the valve seat (18) when the storage container (4) is mounted at the holder (2) and that the sealing element (7) closes the outlet opening (6) in the manner that it comes into sealing contact with the valve seat (18).

2. Dispensing device according to claim 1, **characterised in that** the stub pipe (20) sealingly enters into the connection opening (6) of the storage container (4).

3. Dispensing device according to claim 1 or 2, **characterised in that** a puncturing point for a closure part (11), which can be pushed out to the inside, of the storage container (4) is formed or mounted on the stub pipe (20).

4. Dispensing device according to claim 3, **characterised in that** the edge of the stub pipe (20) equally forms the puncturing point for the closure part (11) pushable out to the inside.

5. Dispensing device according to one of claims 1 to 4, **characterised in that** an intermediate element (21) is fixably mounted or formed on the holder (2) and the intermediate element (21) has the stub pipe (20).

6. Dispensing device according to one of claims 1 to 5, **characterised in that** the actuating element (8) is executed as a single-arm lever pivotably connected at one end with the holder (2), that the sealing element (7) is arranged at the actuating element (8) between the end pivotably connected with the holder (2) and the loading region (9) that the actuating element (8) extends rectilinearly or at a downward slope from the sealing element (7) to the loading region (9).

7. Dispensing device according to claim 6, **characterised in that** the actuating element (8) extends in plate-shape below the sealing element (7) up to the loading region (9).

8. Dispensing device according to claim 6 or 7, **characterised in that** the sealing element (7) is integrally formed at the actuating element (8).

9. Dispensing device according to one of claims 1 to 8, **characterised in that** the biasing force is produced by the inherent resilience of the actuating element (8).

10. Dispensing device according to claim 9, **characterised in that** the connecting region (8') of the actuating element (8) at the holder (2) is shaped and arranged as a biasing spring.

11. Dispensing device according to one of claims 1 to 10, **characterised in that** at least one additional biasing spring (13, 14) acting between the holder (2) and actuating element (8) is provided.

12. Dispensing device according to claim 11, **characterised in that** the actuating element (8) is connected on the one hand with the holder (2) in the connecting region (8') and on the other hand at at least one location, which is significantly spaced from the connecting region (8'), by means of a preferably elongate spring section (13, 14) acting as biasing spring.

13. Dispensing device according to claim 12, **characterised in that** two spring sections (13, 14) are formed laterally of and preferably symmetrically with respect to the connecting region.

14. Dispensing device according to one of claims 1 to 13, **characterised in that** the biasing force lies between 0.01 N and 0.5 N, preferably at approximately 0.05 N.

15. Dispensing device according to one of claims 1 to 14, **characterised in that** the movement of the actuating element (8) in the direction of the release setting is limited by an abutment (15).

16. Dispensing device according to claim 15, **characterised in that** the abutment (15) is adjustable.

17. Dispensing device according to claim 15 or 16, **characterised in that** the abutment (15) is arranged at the sealing element (7) or in the immediate vicinity of the sealing element (7).

18. Dispensing device according to one of claims 15 to 17, **characterised in that** the abutment (15) is integrally formed at the holder (2), particularly at the frame-like base plate (12).

19. Dispensing device according to one of claims 15 to 17, **characterised in that** the abutment (15) is mounted, particularly detented in place, as an additional part on the holder (2), particularly on the frame-like base plate (12).

20. Dispensing device according to one of claims 1 to 19, **characterised in that** the actuating element (8) has, in the loading region (9), a trough-like receptacle (16) for flushing liquid.

21. Dispensing device according to one of claims 1 to 20, **characterised in that** the actuating element (8) is provided in the loading region (9), particularly in the receptacle (16), with at least one small outflow opening (17).

22. Dispensing device according to one of claims 1 to 21, **characterised in that** the actuating element (8) has a plurality of small depressions in which small quantities of flushing liquid with active ingredient fluid (5) are retained.

23. Dispensing device according to one of claims 1 to 22, **characterised in that** spray protection formations, which prevent flushing liquid at the storage container (4) from spraying into the region of the outlet opening (6), are provided on the actuating element (8).

## Revendications

1. Dispositif de distribution pour la distribution d'un fluide (5) contenant un principe actif dans le liquide de rinçage dans une cuvette de W.-C. (1)
comprenant un dispositif de support (2) qui peut être suspendu au bord de la cuvette de W.-C. (1) et un récipient de réserve (4) appliqué, respectivement apte à venir s'appliquer de manière échangeable dans le dispositif de support (2), destiné au fluide (5) contenant un principe actif,
dans lequel le récipient de réserve (4) présente une ouverture de sortie (6) disposée à la base du récipient de réserve (4) appliqué sur le dispositif de support (2), qui est fermée à l'aide d'un élément d'étanchéisation (7),
dans lequel l'élément d'étanchéisation (7) est mis en état de précontrainte dans la position de fermeture qui ferme l'ouverture de sortie (6) et peut être déplacé, à l'encontre de la force de précontrainte, pour prendre une position de libération libérant quelque peu l'ouverture de sortie (6),
dans lequel, pour le déplacement de l'élément d'étanchéisation (7), on prévoit un élément d'actionnement (8) coopérant avec l'élément d'étanchéisation (7), qui peut être sollicité, à chaque processus de rinçage, par le liquide de rinçage, temporairement avec une force telle que l'élément d'étanchéisation (7) prend temporairement la position de libération à l'encontre de la force de précontrainte, et
dans lequel, à cet effet, une zone de sollicitation (9), sollicitée par le liquide de rinçage lors d'un processus de rinçage, est disposée sur l'élément d'actionnement (8),
**caractérisé**
**en ce que** le dispositif de support (2) présente un siège de soupape (18) pour l'élément d'étanchéisation (7) disposé sur l'élément d'actionnement (8) et une tubulure (20) formant un passage (19) pour le fluide,
**en ce que** la tubulure (20), est reliée, à l'extrémité se détournant du siège de soupape (18), de manière étanche avec l'ouverture de sortie (6), lorsque le récipient de réserve (4) est appliqué sur le dispositif de support (2), et
**en ce que** l'élément d'étanchéisation (7) ferme l'ouverture de sortie (6) en venant s'appliquer de manière étanche contre le siège de soupape (18).

2. Dispositif de distribution selon la revendication 1, **caractérisé en ce que** la tubulure (20) pénètre de manière étanche dans l'ouverture de raccordement (6) du récipient de réserve (4).

3. Dispositif de distribution selon la revendication 1 ou 2, **caractérisé en ce qu'**une pointe de perforation, destinée à un élément de fermeture (11) du récipient de réserve (4) qui peut être repoussé vers l'intérieur, est réalisée, respectivement appliquée sur la tubulure (20).

4. Dispositif de distribution selon la revendication 3, **caractérisé en ce que** le bord de la tubulure (20) forme en même temps la pointe de perforation destinée à l'élément de fermeture (11) qui peut être repoussé vers l'intérieur.

5. Dispositif de distribution selon l'une quelconque des revendications 1 à 4, **caractérisé en ce qu'**un élément intermédiaire (21) est appliqué fermement ou est réalisé sur le dispositif de support (2), l'élément intermédiaire (21) présentant la tubulure (20).

6. Dispositif de distribution selon l'une quelconque des revendications 1 à 5, **caractérisé en ce que** l'élément d'actionnement (8) est réalisé sous la forme d'un levier à un seul bras, articulé à une de ses extrémités au dispositif de support (2), **en ce que** l'élément d'étanchéisation (7) est disposé sur l'élément d'actionnement (8) entre l'extrémité articulée au dispositif de support (2) et la zone de sollicitation (9), et **en ce que** l'élément d'actionnement (8) s'étend en ligne droite ou en inclinaison depuis l'élément d'étanchéisation (7) jusqu'à la zone de sollicitation (9).

7. Dispositif de distribution selon la revendication 6, **caractérisé en ce que** l'élément d'actionnement (8) s'étend en forme de plaque en dessous de l'élément d'étanchéisation (7) jusqu'à la zone de sollicitation (9).

8. Dispositif de distribution selon la revendication 6 ou 7, **caractérisé en ce que** l'élément d'étanchéisation (7) est façonné en une seule pièce sur l'élément d'actionnement (8).

9. Dispositif de distribution selon l'une quelconque des revendications 1 à 8, **caractérisé en ce que** la force de précontrainte est générée par l'élasticité propre de l'élément d'actionnement (8).

10. Dispositif de distribution selon la revendication 9, **caractérisé en ce que** la zone de raccordement (8') de l'élément d'actionnement (8) est réalisée et dimensionnée sous la forme d'un ressort de précontrainte sur le dispositif de support (2).

11. Dispositif de distribution selon l'une quelconque des revendications 1 à 10, **caractérisé en ce qu'**est prévu au moins un ressort de précontrainte supplémentaire (13, 14) agissant entre le dispositif de support (2) et l'élément d'actionnement (8).

12. Dispositif de distribution selon la revendication 11, **caractérisé en ce que** l'élément d'actionnement (8), d'une part est relié au dispositif de support (2) dans la zone de raccordement (8'), d'autre part est relié à au moins un endroit nettement espacé de la zone de raccordement (8') à l'aide d'une section élastique (13, 14) qui s'étend de préférence en longueur et qui fait office de ressort de précontrainte.

13. Dispositif de distribution selon la revendication 12, **caractérisé en ce que** deux sections élastiques (13, 14) sont réalisées latéralement à la zone de raccordement et de préférence en position symétrique par rapport à ladite zone.

14. Dispositif de distribution selon l'une quelconque des revendications 1 à 13, **caractérisé en ce que** la force de précontrainte se situe entre 0,01 N et 0,5 N, de préférence s'élève à environ 0,05 N.

15. Dispositif de distribution selon l'une quelconque des revendications 1 à 14, **caractérisé en ce que** le mouvement de l'élément d'actionnement (8) est limité, dans la direction de la position de libération, par une butée (15).

16. Dispositif de distribution selon la revendication 15, **caractérisé en ce que** la butée (15) est réglable.

17. Dispositif de distribution selon la revendication 15 ou 16, **caractérisé en ce que** la butée (15) est disposée sur l'élément d'étanchéisation (7) ou à proximité immédiate de l'élément d'étanchéisation (7).

18. Dispositif de distribution selon l'une quelconque des revendications 15 à 17, **caractérisé en ce que** la butée (15) est façonnée en une seule pièce sur le dispositif de support (2), en particulier sur la plaque de base (12) en forme de cadre.

19. Dispositif de distribution selon l'une quelconque des revendications 15 à 17, **caractérisé en ce que** la butée (15) vient s'appliquer, en particulier vient s'introduire par encliquetage, à la manière d'un accessoire, sur le dispositif de support (2), en particulier sur la plaque de base (12) en forme de cadre.

20. Dispositif de distribution selon l'une quelconque des revendications 1 à 19, **caractérisé en ce que** l'élément d'actionnement (8) présente, dans la zone de sollicitation (9), un évidement (16) en forme de cuvette pour le liquide de rinçage.

21. Dispositif de distribution selon l'une quelconque des revendications 1 à 20, **caractérisé en ce que** l'élément d'actionnement (8) est muni, dans la zone de sollicitation (9), en particulier dans l'évidement (16), d'au moins une petite ouverture d'évacuation (17).

22. Dispositif de distribution selon l'une quelconque des revendications 1 à 21, **caractérisé en ce que** l'élément d'actionnement (8) présente une multitude de petits renfoncements qui peuvent conserver de petites quantités du liquide de rinçage comprenant le fluide (5) contenant un principe actif.

23. Dispositif de distribution selon l'une quelconque des revendications 1 à 22, **caractérisé en ce qu'**on prévoit, sur l'élément d'actionnement (8), des protections contre les éclaboussures qui empêchent des jets de liquide de rinçage d'aboutir contre le récipient de réserve (4) dans la zone de l'ouverture de sortie (6).
